# FASCICULE DE BREVET EUROPEEN

(11) **EP 3 220 780 B1**
(45) Date de publication et mention de la délivrance du brevet: **10.03.2021**
(21) Numéro de dépôt: 15805597.0
(22) Date de dépôt: 19.11.2015
(51) Int. Cl.: A47F 3/00, A47F 3/04

(54) **INSTALLATION POUR RAFRAÎCHIR DES PRODUITS EN PRÉSENCE D'UNE COUCHE DE GLACE**
ANLAGE ZUM AUFFRISCHEN VON PRODUKTEN IN GEGENWART EINER EISSCHICHT
FACILITY FOR REFRESHING PRODUCTS IN THE PRESENCE OF A LAYER OF ICE

(30) Priorité: 19.11.2014 FR 1461175
(43) Date de publication de la demande: 27.09.2017
(73) Titulaire: ARECO FINANCES ET TECHNOLOGIE - ARFITEC, 06130 Grasse (FR)
(72) Inventeur: DUBOIS, Julien, 06220 Golfe Juan (FR); DENANS, Alexandre, 06530 Speracedes (FR); GSCHWIND, Michel, 06130 Grasse (FR)
(74) Mandataire: Potdevin, Emmanuel Eric
(86) Numéro de dépôt international: PCT/FR2015/053127
(87) Numéro de publication internationale: WO 2016/079434

(56) Documents cités:
- WO-A2-2009/053579
- BE-A- 560 451
- DE-A1- 3 421 334
- FR-A1- 2 956 017
- US-A- 1 627 328
- US-A- 1 694 147

## Description

L'invention concerne les installations pour rafraîchir des produits.

La demande WO 2009/053579 au nom de la demanderesse divulgue une telle installation, servant par exemple pour un étalage d'exposition de produits alimentaires dans un lieu de vente. Un générateur à ultrasons produit des micro-gouttelettes d'eau qui sont ensuite transportées dans un flux d'air pour former le brouillard. Des diffuseurs reçoivent le brouillard et l'envoient au-dessus des produits, ce qui préserve leur fraîcheur, améliore leur aspect et favorise leur vente. En effet, ces micro-gouttelettes s'évaporent au contact des produits qu'elles contribuent ainsi à rafraîchir. Compte tenu de leur taille très petite, elles ne forment aucun dépôt humide sur les produits.

Cette installation forme par exemple un étalage d'exposition au rayon marée d'un magasin, pour des poissons et des crustacés. Or certaines réglementations obligent que ce type de produits soient présentés à la vente en étant conservés à une température particulièrement basse. C'est ainsi que, en France, cette température doit se situer entre 0 et 2° C pour les poissons entiers, les mollusques, les crustacés cuits ou crus ou encore les coquillages décoquilliés cuits ou crus.

C'est pourquoi la demande précitée divulgue d'abaisser la température du brouillard et à cette fin de prévoir dans l'installation un échangeur de chaleur qui refroidit le brouillard en utilisant la fraîcheur résultant de la glace se trouvant sur l'étalage et sur laquelle reposent les produits. L'échangeur de chaleur comporte un collecteur destiné à recueillir l'eau de fonte de la glace. Un conduit traversé par le brouillard passe à travers cette eau de fonte afin d'abaisser la température du brouillard avant sa diffusion sur les produits.

Toutefois cette installation est susceptible d'être améliorée. En effet, il demeure difficile de maintenir les produits à la température souhaitée. Notamment, l'eau de fonte ainsi collectée doit être évacuée aussi souvent que possible voire en continu faute de quoi elle se réchauffe au contact du conduit et d'autres éléments de l'installation. En contrepartie, il faut veiller à conserver suffisamment d'eau dans le collecteur pour assurer le refroidissement du brouillard passant dans le conduit. Il s'avère en pratique difficile d'atteindre un juste milieu entre ces contraintes antagonistes.

Le document DE 34 21 334 A1 divulgue une installation connue de l'état de la technique.

Un but de l'invention est de faciliter le maintien de produits à la température souhaitée.

A cet effet, on prévoit selon l'invention une installation selon la revendication 1.

Ainsi on peut disposer sur la face supérieure de la paroi une couche de glace et sur celle-ci les produits à maintenir au frais. En particulier, compte tenu de la forme générale plane de cette face, le poids de la glace maintient un contact direct et étroit entre la glace et la paroi. En effet, en dépit du fait que la glace fond continuellement au contact de la paroi qui sert d'échangeur thermique avec le brouillard ou le gaz, l'eau est évacuée elle aussi continuellement de cette face de sorte que la glace peut rester en contact avec la paroi. Cette face reste donc constamment à la température la plus basse possible, ce qui favorise le refroidissement du brouillard ou du gaz en contact avec la face opposée de la paroi. Par ailleurs, quand on ajoute périodiquement de la glace sur l'étalage comme c'est l'usage, cette accumulation favorise par gravité la préservation du contact étroit entre la glace et la paroi. De plus, il est encore plus efficace de « casser » périodiquement la glace accumulée en la frappant par le dessus, par exemple avec une pelle, afin de compenser sa fonte et de conserver un contact important entre la glace et la paroi. Ainsi, on maintient au contact de la paroi un mélange eau-glace qui offre un très bon contact avec la paroi et un froid prononcé. L'invention permet donc de refroidir efficacement le brouillard ou le gaz et les produits à la température souhaitée et ce sans dépense énergétique excessive puisque c'est la fraîcheur de la glace qui est directement utilisée pour refroidir le brouillard ou le gaz. Elle permet aussi de diminuer la fréquence de renouvellement de la glace sur l'étalage. Cela réduit donc la manutention et les risques de troubles musculo-squelettiques pour le personnel en raison de ces opérations pénibles et répétitives

À l'inverse, de tels résultats ne sont pas obtenus si l'on fait passer le brouillard ou le gaz dans des conduits à section circulaire qui traversent une couche de glace. En effet, la fonte se produit d'abord dans la zone de la couche de la glace en contact avec les conduits. L'eau de fonte s'écoule par ruissellement au bas de la couche et laisse place à une couche d'air car la glace accumulée tend à former des cavités et des voûtes circulaires autour des conduits. Les conduits ne sont donc plus en contact avec la glace sur tout leur périmètre, ce qui nuit au refroidissement du brouillard ou du gaz. Pour s'en prémunir, un opérateur doit très fréquemment intervenir et casser ces cavités de glace en reconstituant une couche de glace uniforme.

L'invention convient bien pour le refroidissement direct du brouillard, le brouillard étant généré, puis refroidi contre la paroi et enfin diffusé sur les produits. Mais elle convient aussi pour refroidir un gaz tel que l'air avant que ce gaz soit utilisé pour générer un brouillard à diffuser ensuite sur des produits.Dans un mode de réalisation, la face supérieure est inclinée, de préférence suivant sa direction longitudinale et/ou sa direction transversale.

C'est de cette façon par exemple que peut être assurée l'évacuation permanente de l'eau apparaissant sur la face supérieure.

Dans un autre mode, la face supérieure est horizontale.

Avantageusement, la face supérieure présente des cavités de retenue d'eau, telles que des alvéoles.

Ainsi, l'eau de fonte est temporairement retenue sur la paroi et on augmente sa surface de contact avec la paroi.

De préférence, la paroi délimite une enceinte de forme générale plate.

Une telle forme favorise les échanges thermiques entre le brouillard et la paroi.

Avantageusement, la paroi délimite une enceinte qui présente au moins un orifice d'évacuation d'eau, de préférence l'enceinte présentant un côté d'extrémité et deux côtés latéraux présentant chacun un orifice d'évacuation d'eau.

Un tel orifice permet d'évacuer l'eau pouvant résulter de la condensation du brouillard à l'intérieur de l'enceinte. Ainsi la plus grande partie de l'enceinte demeure disponible pour recevoir du brouillard et assurer son échange thermique avec la paroi.

Avantageusement, l'orifice se trouve dans un côté de l'enceinte présentant au moins un tronçon conformé pour guider l'eau en direction de l'orifice.

Selon l'invention, il est prévu que la paroi délimite une enceinte qui présente au moins deux conduits internes définissant des trajets prédéterminés pour le passage du brouillard dans l'enceinte, les conduits internes étant par exemple agencés suivant un montage en parallèle et de préférence en communication mutuelle.

Le montage en parallèle permet de refroidir un débit de brouillard relativement élevé.

Le brouillard reste toutefois mieux refroidi à faible vitesse.

De préférence, la paroi délimite une enceinte qui présente une forme générale rectangulaire en plan et au moins deux biseaux entamant un côté de l'enceinte opposé à un côté dans lequel débouchent des conduits d'entrée et de sortie du brouillard.

En l'absence de tels biseaux, on constate dans les coins du rectangle l'apparition d'une perte de charge lors du passage du brouillard dans l'enceinte. Ces zones peuvent même devenir des zones « mortes » dans lesquelles le brouillard ne circule pas ou très peu. La présence des biseaux réduit cette perte de charge en améliorant la circulation du brouillard et donc les échanges thermiques.

Dans un mode de réalisation, l'installation comprend un plateau externe et, sur ce dernier, un compartiment comportant la paroi, de préférence une face inférieure du compartiment étant équipée d'une couche antidérapante.

Ainsi l'invention peut être mise en œuvre de façon simple, rapide et peu coûteuse sur une installation existante. Il suffit en effet de poser le compartiment sur un plateau existant, en prévoyant la communication de fluide avec le compartiment et de recouvrir l'ensemble d'une couche de glace. La couche antidérapante assure le maintien en place du compartiment sur le plateau en dépit de l'inclinaison et de l'humidité.

Dans un autre mode de réalisation, l'installation comprend un unique plateau externe formant la paroi.

Cette fois, on prévoit donc que la paroi assurant l'échange thermique entre la glace et le brouillard forme le plateau elle-même. Le compartiment est par exemple situé sous l'étalage.

Avantageusement, l'installation comprend une couche d'un matériau anti-exudat formant une face supérieure de l'installation.

Cette couche favorise l'évacuation de l'eau de fonte.

De préférence, l'installation comprend un étalage de produits distinct de la paroi. Avantageusement, la paroi sépare deux compartiments situés l'un sur l'autre et formant un réservoir, les moyens d'évacuation de l'eau étant situés au niveau du compartiment supérieur, les moyens pour faire passer un brouillard ou un gaz étant situés au niveau du compartiment inférieur, le réservoir étant situé d'un autre côté d'une bordure par rapport à l'étalage.

Ainsi, la paroi est une frontière séparant deux compartiments d'un réservoir. Le réservoir étant distinct de l'étalage de produits, on place de la glace dans le compartiment supérieur et on fait passer le brouillard ou le gaz dans le compartiment inférieur de manière à le refroidir avant qu'il soit dispersé sur les produits sur un étalage situé à distance du réservoir. La glace utilisée pour refroidir le brouillard ou le gaz est donc dans ce mode de réalisation distincte de la glace utilisée pour refroidir les produits.

Avantageusement, l'installation comprend en outre un dispositif produisant le brouillard ou le gaz.

On prévoit également selon l'invention un procédé pour rafraîchir des produits à l'aide d'une installation selon l'invention, dans lequel :
- on fait passer un brouillard ou un gaz contre la face inférieure de la paroi de l'installation, la face supérieure étant recouverte de glace, puis
- on diffuse le brouillard ou un brouillard qui comprend le gaz sur des produits à rafraîchir.

Nous allons maintenant décrire un mode de réalisation de l'invention et une variante en référence aux dessins annexés sur lesquels :
- la figure 1 est une vue en perspective d'une installation selon un mode de réalisation de l'invention,
- les figures 2, 3 et 4 sont des vues en perspective, de dessus et d'extrémité du compartiment de l'installation de la figure 1 sans son couvercle,
- la figure 5 est une vue perspective du couvercle du compartiment de la figure 2,
- la figure 6 est une vue partielle en coupe verticale de l'installation durant son utilisation,
- la figure 7 est une vue de dessus du compartiment de la figure 2 montrant les entrées et les sorties de brouillard,
- la figure 8 est une vue analogue à la figure 7 montrant une variante de réalisation, et
- la figure 9 est une vue en perspective du compartiment montrant une autre variante de réalisation.
- les figures 10 à 12 sont des vues de l'installation selon un exemple ne faisant pas partie de l'invention respectivement en perspective au niveau d'un réservoir, en éclaté au niveau de ce réservoir, et en perspective au niveau de l'ensemble de l'installation.

On a illustré aux figures 1 à 7 dans un mode de réalisation de l'invention une installation 2 de présentation de produits alimentaires. Elle comprend ici un meuble 8 formant en l'espèce une console, une table ou un présentoir. Dans le présent exemple, ce meuble est utilisé dans un lieu de vente de produits.

Les produits 15 sont ici des produits alimentaires frais que l'on trouve habituellement au rayon marée des magasins. Il s'agit donc par exemple de poissons ou de crustacés.

Le meuble 8 comprend un bâti 14 et un étalage 10 reposant sur le bâti et qui présente ici une forme générale rectangulaire en plan. L'étalage 10 comprend une paroi de fond plane 12 formant un plateau externe. Le présentoir est ouvert en partie supérieure de sorte que les produits 15 peuvent être regardés ou pris par le public présent aux abords du présentoir. Le présentoir a par exemple une longueur de 2 mètres. S'agissant d'un étalage de poissons et de crustacés 15, il est recouvert d'une épaisse couche de glace 11, visible à la figure 6, sur laquelle ces produits sont disposés. L'étalage est légèrement incliné pour mieux laisser voir les produits. Cette inclinaison facilite aussi l'écoulement de l'eau résultant de la fonte progressive de la glace jusqu'à un orifice de collecte non illustré situé en partie inférieure de la paroi 12 en vue de son évacuation par un conduit ad hoc.

Le meuble 8 comprend des moyens pour la diffusion d'un brouillard 37 de gouttelettes d'eau nébulisée, au-dessus des produits et jusqu'à ceux-ci afin d'en préserver la fraîcheur. A cette fin, le meuble comprend des diffuseurs 16, en l'espèce au nombre de quatre. Ils s'étendent ici chacun en partie haute du présentoir, près de son bord arrière. Ils sont orientés pour diffuser le brouillard sur le présentoir.

Les diffuseurs 16 sont identiques entre eux. Dans le présent exemple, chaque diffuseur se trouve à l'extrémité d'une canne respective ayant une forme profilée à section circulaire, le diffuseur présentant un orifice unique à son extrémité libre. Naturellement, d'autres formes de diffuseurs sont envisageables telles que celles présentées dans les documents WO 2013/034847, WO 2010/106276, FR-2 971 954, WO 2013/060970 et FR-2 995 542.

Ces diffuseurs ont chacun une orientation réglable en rotation autour d'un axe horizontal pour en modifier l'inclinaison. Ils sont aussi montés rotatifs par rapport au bâti autour d'un axe vertical.

Leur position par rapport au bâti est réglable en hauteur notamment pour tenir compte de l'épaisseur de la couche de glace et donc de la position des produits en direction verticale. Il est avantageux que les orifices des diffuseurs se situent en hauteur par exemple à environ 0,3 mètre du sommet des produits à humidifier, soit environ 0,5 mètre du fond de l'étalage, mais cela dépend de la hauteur propre des produits.

Ces réglages permettent d'ajuster le flux de brouillard diffusé selon la disposition et la nature des produits présentés.

L'installation peut comprendre aussi des diffuseurs situés sur des bandeaux 30 qui forment la périphérie du présentoir en entourant sur tous ses côtés la paroi 12.

Le bâti comprend des équipements permettant la génération du brouillard 37 de gouttelettes d'eau et son acheminement jusqu'à chacun des diffuseurs.

C'est ainsi qu'il comprend un générateur de brouillard 34. Ce dernier comporte un ou plusieurs émetteurs d'ultrasons 36 équipés par exemple d'une buse de concentration acoustique servant à la production de micro-gouttelettes d'eau qui sont ensuite placées en suspension dans un flux d'air pour former le brouillard. Un tel générateur est connu en lui-même, notamment du document FR-2 788 706 incorporé lui aussi par référence, et ne sera pas décrit ici plus avant. Le brouillard ainsi produit comprend des micro-gouttelettes dont les dimensions sont comprises entre 0,2 et 50 µm, de préférence entre 2 et 5 µm. De préférence, une majorité de gouttelettes voire 95 % d'entre elles ont une plus grande dimension inférieure à 5 µm. On peut aussi utiliser pour produire les gouttelettes une technologie employant une membrane micro-perforée.

L'installation comprend des conduits 13 au moyen desquels le brouillard produit par le générateur est acheminé jusqu'aux diffuseurs 16 à partir desquels il sort de l'installation.

L'ensemble est commandé au moyen d'un boîtier comprenant des moyens automatisés et permettant de contrôler et de régler le fonctionnement du meuble. Le boîtier permet notamment de régler la vitesse de ventilation, c'est-à-dire la vitesse de l'air formant une partie du brouillard, la puissance de nébulisation et d'autres paramètres de la machine (cycle, seuils de sécurité, etc.).

Nous allons maintenant décrire les moyens qui permettent de refroidir le brouillard venant du générateur 34 et destiné aux diffuseurs 16.

L'installation comprend un compartiment 40 délimité par deux parois principales respectivement supérieure 42 et inférieure 44. Ces parois sont plates, parallèles entre elles et s'étendent à distance l'une de l'autre afin de ménager entre elles un espace pour le passage du brouillard.

En particulier, la paroi supérieure 42 présente une face supérieure 43 et une face inférieure 45 toutes deux planes et parallèles entre elles. Il en est de même pour la paroi inférieure 44.

Le compartiment est également délimité par quatre parois qui forment les côtés du compartiment ainsi que par deux biseaux. Il s'agit des côtés supérieur arrière 46, inférieur avant 48 et latéraux 50 et des biseaux 52. Ces côtés maintiennent les parois supérieure et inférieure à distance l'une de l'autre. Les deux parois principales, les côtés et les biseaux délimitent dans le compartiment une enceinte fermée 54.

Le compartiment et cette enceinte ont chacun une forme générale plate. En vue en plan, leur forme générale serait celle d'un rectangle si les biseaux 52 qui entament deux coins du rectangle étaient absents. Ces biseaux assurent la jonction entre les côtés latéraux 50 et avant 48.

A l'exception du côté avant 48, tous les côtés et les biseaux sont ici rectilignes. Le côté arrière 46 s'étend suivant une direction transversale horizontale perpendiculaire à la direction longitudinale correspondant au plan de symétrie de l'installation.

Le côté avant est formé par deux tronçons rectilignes formant en l'espèce un angle obtus a par exemple de 176 °. À la jonction de ces deux tronçons, une tétine 56 présente un orifice mettant en communication l'extérieur et l'intérieur du compartiment. L'angle a est mesuré du côté de l'enceinte et a son sommet au niveau de cet orifice. Cet agencement, compte tenu de l'inclinaison de la paroi 12 et du compartiment suivant la direction longitudinale de la paroi, permet d'évacuer les condensats de brouillard hors de l'enceinte.

Deux tétines similaires 56 avec des orifices respectifs sont prévues à la jonction des côtés latéraux 50 et des biseaux respectifs 56. Chaque côté latéral 50 forme avec le biseau adjacent 52 un angle obtus *b*, par exemple de 133 °. Cet agencement permet d'utiliser le même compartiment sur une installation qui présente une inclinaison non pas suivant sa direction longitudinale mais suivant sa direction transversale. En effet, les condensats générés à l'intérieur de l'enceinte peuvent alors être évacués sur le côté du compartiment par la tétine 56. En variante, on peut disposer le compartiment horizontalement et prévoir des trous d'évacuation d'eau dans la paroi inférieure 44.

Le compartiment présente en l'espèce trois parois interne 60, 62 s'étendant de l'une à l'autre des parois inférieure et supérieure. Ces trois parois sont rectilignes, s'étendent parallèlement à la direction longitudinale de l'étalage, à distance les unes des autres et toutes à partir du côté arrière 46 sans atteindre les biseaux et le côté avant 48. Elles présentent toutes les trois des faces principales planes verticales. On distingue parmi elles une paroi médiane 60 s'étendant suivant le plan de symétrie du compartiment et deux parois latérales 62 s'étendant à mi-distance de la paroi médiane 60 et de l'un des côtés latéraux 50.

Ces parois délimitent avec les côtés et les biseaux du compartiment quatre tronçons 64, 66 pour le passage du brouillard. Ces tronçons ont une forme générale profilée à section rectangulaire, et sont rectilignes et parallèles entre eux sur la plus grande partie de leur longueur. Les tronçons 64 sont délimités chacun par un côté 50 et une paroi 62. Les tronçons 66 sont délimités chacun par une paroi 62 et la paroi médiane 60. Ils s'étendent chacun depuis le côté arrière 46. La paroi 62 étant interrompue avant d'arriver au biseau 52, chaque tronçon 64 est en communication devant cette paroi avec le tronçon 66 adjacent. De même, les tronçons 66 sont en communication l'un avec l'autre à l'avant de la paroi médiane 60.

Le compartiment comprend en l'espèce deux conduits d'arrivée de brouillard 68 et deux conduits de sortie de brouillard 70. Ces quatre conduits sont identiques entre eux et mettent chacun en communication l'extrémité supérieure arrière de l'un respectif des tronçons avec l'extérieur du compartiment à travers le côté arrière 46. Les conduits d'entrée 68 sont ici les plus proches des côtés 50 et les conduits de sortie 70 les plus proches de la paroi médiane 60. Comme illustré notamment à la figure 1, les conduits d'arrivée 68 sont reliés par des conduits 13 au générateur de brouillard 34 tandis que les conduits de sortie 70 sont reliés par des conduits 13 aux diffuseurs 16.

La paroi supérieure 42 est formée en l'espèce par un couvercle amovible qui permet d'accéder à l'intégralité du compartiment en vue de l'inspecter et de le nettoyer.

La paroi supérieure 42 porte également des butées soudées 72, 74 qui s'étendent en saillie de sa face inférieure et permettent à cette paroi de s'emboîter sur le reste du compartiment 40 en l'empêchant de glisser. Elles délimitent aussi avec le bord de la paroi des poignées qui facilitent sa préhension.

Le présentoir 12, ainsi que le compartiment 40 est de préférence réalisé en métal, par exemple en acier inoxydable.

On observe sur la figure 1 que le compartiment n'occupe qu'une partie de la face supérieure de la paroi 12 de l'étalage. En particulier, il n'est au contact d'aucun des bords latéraux et longitudinaux de cette paroi. Il est positionné principalement dans la moitié supérieure de cette paroi dans le présent exemple. La majeure partie de cette paroi demeure donc disponible pour la réception de glace et de produits alimentaires.

L'installation fonctionne et est utilisée de la façon suivante.

On dispose sur la partie de la paroi 12 laissée libre et sur le couvercle 42 une épaisse couche de glace 11 directement en contact avec ceux-ci. Sur cette couche, on place les produits alimentaires 15 à rafraîchir.

Le générateur 34 produit un brouillard de microgouttelettes d'eau placées en suspension dans un flux d'air. Ce brouillard est transporté par les conduits 13 et les conduits 68 jusque dans l'enceinte 54. Il traverse ainsi le côté supérieur arrière 46 pour arriver dans les tronçons 64. Il parcourt ceux-ci simultanément et remonte par les tronçons 66 pour sortir par les conduits 70. On observe que les conduits 13 situés en amont du compartiment par référence au flux de brouillard forment un montage en parallèle de même que les tronçons 64 ainsi que les tronçons 66. Ce sont donc deux flux de brouillard qui traversent simultanément l'enceinte et ce indépendamment l'un de l'autre. Au cours de cette traversée et compte tenu de la faible épaisseur de l'enceinte dont la largeur et la longueur excèdent chacune dix fois l'épaisseur, le brouillard vient au contact de la face inférieure 45 de la paroi supérieure 42 sur laquelle repose directement la glace. Le brouillard est donc refroidi à mesure qu'il parcourt l'enceinte. En aval des conduits de sortie 70, il est acheminé par d'autres conduits 13 vers les diffuseurs 16. Il sort de l'installation par ceux-ci pour être diffusé sur les produits 15.

Le compartiment forme donc un échangeur thermique entre la glace et le brouillard. En particulier, la plaque 42 est prise en sandwich entre la couche de glace au-dessus et l'enceinte au-dessous. Cet échange engendre la fonte progressive de la glace. Compte tenu de l'inclinaison de la face supérieure du compartiment, l'eau de fonte s'écoule en permanence hors de cette face sur la paroi 12 puis hors de l'installation. La glace 11 reste donc en contact direct avec le compartiment. Si pour compenser la fonte de la glace on en ajoute sur la couche existante après avoir ôté les produits 15, le poids de la glace préserve un contact étroit entre celle-ci et la face 43. La quantité de glace sur un étal est telle que la couche a une épaisseur allant jusqu'à 40 cm et représente 400 kg par mètre carré.

Si le brouillard produit de la condensation à l'intérieur du compartiment, l'eau résultante est quant à elle évacuée par la tétine 56 également sur la paroi 12.

En l'absence des biseaux, on constaterait l'apparition de deux zones mortes dans les coins inférieurs de l'installation, le brouillard y subissant une perte de charge. Les biseaux évitent cela.

On peut prévoir que l'installation fonctionne suivant un cycle alternant phase de nébulisation et phase d'arrêt. Par exemple, on peut alterner des périodes de 20 secondes au cours desquelles du brouillard est généré et diffusé sur les produits et des périodes de 10 secondes d'arrêt. Cette période d'arrêt offre en quelque sorte une phase de « respiration » aux produits au cours de laquelle de l'air froid s'accumule au-dessus d'eux. A la reprise de la diffusion du brouillard, cette couche d'air à basse température est évacuée en étant poussée par le brouillard qui se répand sur les produits.

Le compartiment est simplement posé sur le plateau 12. Pour mieux l'immobiliser, on peut doter la face supérieure de celui-ci d'une couche antidérapante. On peut aussi équiper une partie au moins de la paroi 12 d'un matériau anti-exsudat qui facilite l'écoulement de l'eau.

Dans un autre mode de réalisation, on peut prévoir que le compartiment s'étend à l'intérieur de la table et que la paroi 12 forme elle-même la paroi supérieure du compartiment.

Une autre variante de réalisation est illustrée à la figure 9. Cette fois, la face supérieure 43 de la paroi supérieure 42 du compartiment, tout en demeurant généralement plane, présente des cavités 76 telles que des alvéoles qui permettent de retenir davantage d'eau sur la paroi pour favoriser encore le refroidissement du brouillard ou du gaz. Les alvéoles 76 ont par exemple une forme en portion de sphère.

L'installation de l'invention présente de nombreuses fonctionnalités et plusieurs avantages.

Elle permet par exemple de faire passer la température du brouillard de 23° à 7° C soit une baisse de 16° C, en maintenant une telle performance pendant toute la durée d'utilisation de l'installation, par exemple une journée. Elle permet par exemple de faire passer la température au cœur des produits 15 de 9° C à 2° C, soit une baisse de 7°.

Elle évite le dessèchement des produits. Notamment elle maintient une certaine humidité autour d'eux par un effet d'isolation de la couche de brouillard. Notamment, on peut constater une augmentation de cette humidité de 5 à 10 %. Elle réduit en outre les échanges convectifs entre les produits et l'air ambiant et limite l'apport de chaleur par rayonnement. En effet, la diffusion sur les produits d'un brouillard ainsi refroidi assure leur protection et celle de la couche de glace à l'égard du réchauffement par le rayonnement infrarouge ambiant. On réalise en effet une couverture de nébulisation froide. De plus, l'installation met les produits à l'abri de la ventilation susceptible d'exister dans le magasin.

Grâce à ces avantages, l'installation donne une meilleure apparence aux produits sur l'étal. En particulier les poissons sont plus brillants et ont l'air plus frais.

L'installation augmente la durée de vie des produits sur l'étal et réduit la perte des produits. Cette perte survient si l'état des produits se dégrade de sorte qu'ils deviennent invendables.

Elle limite la fonte de la glace en surface, ce qui réduit les besoins de manutention pour renouveler la couche de glace.

Elle optimise l'aéraulique et l'évacuation des condensats.

L'invention peut être facilement mise en place sur des étals ou des présentoirs existants. Elle est facilement démontable, en particulier pour son nettoyage.

L'invention ne nécessite pas d'effectuer un refroidissement préalable de l'air utilisé pour générer le brouillard et on peut à cette fin utiliser de l'air ambiant par exemple à 15 ou 20° C. C'est un avantage substantiel car un tel refroidissement est difficile et coûteux à mettre en œuvre. De plus, il est peu efficace pour obtenir en sortie un brouillard à basse température.

Bien entendu, on pourra apporter à l'invention de nombreuses modifications sans sortir du cadre de celle-ci, tel que défini dans les revendications annexées.

On pourra en particulier modifier le nombre et la disposition des conduits d'entrée et de sortie du compartiment. On a illustré ainsi à la figure 8 une variante de disposition de ces conduits. Cette fois, les conduits d'entrée 68 sont disposés dans la moitié gauche du compartiment lorsqu'il est observé en plan, les conduits de sortie 70 s'étendant dans la moitié droite.

On peut modifier la forme du compartiment et le nombre de passages qu'il ménage pour le brouillard.

L'installation ne forme pas nécessairement un meuble. Elle peut être utilisée dans un lieu de stockage ou de production. Elle peut constituer une installation de fabrication et/ou de conditionnement.

L'installation peut aussi servir à la désinfection ou à l'humidification de produits ou de volumes, par exemple de produits circulant sur un tapis, notamment sur une chaîne de fabrication ou de conditionnement.

Dans un exemple ne faisant pas partie de l'invention, la glace peut être utilisée pour refroidir le brouillard sans recevoir de produits elle-même, le brouillard étant diffusé sur des produits se trouvant ailleurs. Cet exemple est illustré aux figures 10 à 12. Elles illustrent un réservoir 20 présentant deux compartiments 21 et 22 situés l'un sur l'autre et séparés par une paroi 23 de forme générale plane. Cette paroi 23 est située en retrait vers le haut des bords inférieurs 24 du compartiment supérieur 21. Elle sépare le compartiment supérieur 21, lequel est ouvert sur le dessus, du compartiment inférieur 22. Le réservoir 20 présente une entrée tubulaire 25 située sur une face latérale du réservoir au niveau du compartiment inférieur 22, et le compartiment supérieur 21 présente une découpe circulaire 82 de sorte que l'entrée 25 est en partie située dans la face latérale du compartiment supérieur 21, et de sorte que l'entrée 25 débouche au ras de la paroi plane 23 du côté du compartiment inférieur 22. Le réservoir 20 comprend également deux sorties tubulaires 26 et 27 situées dans le compartiment supérieur 21 et s'étendant de façon verticale vers le haut d'un côté, débouchant dans le compartiment inférieur 22 par deux orifices 28 et 29 de l'autre. De plus, ces sorties sont situées au niveau d'un bord du réservoir opposé à celui présentant l'entrée tubulaire 25. De face, le réservoir 20 comprend en outre une petite sortie tubulaire 31 et une grande sortie tubulaire 32, les deux étant situées au niveau du compartiment supérieur 21. La petite sortie 31 est située en hauteur, tandis que la sortie 32 est située au ras de la paroi plane 23.

On va maintenant décrire la façon dont peut fonctionner cet exemple.

On place de la glace 101 dans le compartiment supérieur 21. Cette glace 101 est donc en contact avec la paroi plane 23 au niveau de sa face supérieure. On fait entrer du brouillard ou du gaz 102 par l'entrée 25 de manière à ce que le gaz ou le brouillard circule au ras de la paroi plane 23 au sein du compartiment inférieur 22. Le gaz/brouillard 102 circule le long de la paroi 23, de sorte qu'il est refroidi par la glace 101 située de l'autre côté au contact de la paroi, puis entre par les orifices 28 et 29 dans les sorties tubulaires 26 et 27. Lorsqu'une première partie du gaz/brouillard 102 est entrée dans les tubulures, l'autre partie continue à être refroidie le long de la paroi 23. De plus, les tubulures 26 et 27 traversent le compartiment supérieur 21 et donc la glace 101 disposée dedans de sorte que le brouillard est maintenu à basse température. Comme on peut le voir sur la figure 12, en entrée le gaz/brouillard 102 provient d'un dispositif de nébulisation 61 destiné à l'entrée 25 du réservoir, tandis qu'en sortie le gaz/brouillard 102 refroidi ressort des sorties 26 et 27 pour aller vers les diffuseurs de brouillard 91 et 92, lesquels diffusent le brouillard sur des produits disposés sur un étal 93. Le réservoir 20 est fixé sous l'étal 93, au-dessous de celui-ci. Il s'étend en regard d'une face inférieure externe de l'étalage, à distance de cette dernière. Il peut être fixé à tout autre endroit, par exemple de l'autre côté d'une bordure de l'étalage 93.

Le réservoir 20 étant ouvert sur le dessus, il est aisé de déposer de la glace dans le compartiment supérieur 21. Mais on peut imaginer qu'il est possible de le fermer. En cas de vidange du réservoir supérieur 21, on utilise la grande sortie tubulaire 32, située au ras de la paroi 23. Normalement obturée, cette sortie permet donc de vidanger le compartiment supérieur et d'évacuer l'eau de fonte. Sans vidange, l'eau dite de « trop-plein » est évacuée par la petite sortie tubulaire 31.

La fixation entre les deux compartiments peut être réalisée par tout moyen de fixation démontable, tel que des grenouillères.

Dans cet exemple, la glace servant à refroidir le brouillard est donc distincte de la glace servant à conserver les produits au frais et on peut même si besoin se dispenser de cette dernière.

On peut imaginer des variantes, telles que l'intégration du dispositif de nébulisation 61 au réservoir 20. On peut également à l'inverse imaginer l'intégration du réservoir 20 au sein du dispositif de nébulisation 61.

On peut imaginer également que la grande sortie tubulaire 32 n'est pas obturée mais laissée ouverte normalement. Dans ce cas, la paroi 23 en contact avec la glace 101 évacue en continu l'eau de fonte par la sortie 32 située au ras de la paroi 23, de façon similaire au fonctionnement du premier mode de réalisation décrit dans lequel la paroi 42 évacue l'eau de fonte en continu.

D'autres variantes sont possibles et ne sortent pas du cadre de l'invention telle que définie par les revendications annexées.

L'invention est également utilisable pour d'autres produits alimentaires frais tels que des fruits, des légumes ou de la viande. Elle convient bien en particulier pour des fruits et légumes prédécoupés. Elle est aussi applicable à des produits alimentaires tels que du fromage et plus généralement à tout produit sensible au dessèchement, par exemple des fleurs.

Le brouillard de gouttelettes peut être formé à partir d'un liquide contenant un biocide.

## Revendications

1. Installation (2 ; 20) pour rafraîchir des produits (15), telle qu'elle comprend :
- des moyens (40 ; 22, 25) pour faire passer un brouillard ou un gaz contre une face inférieure (45) d'une paroi (42 ; 23) ayant une face supérieure (43) de forme générale plane destinée à recevoir les produits, la paroi délimitant une enceinte (54) qui présente au moins deux conduits internes (64, 66) définissant des trajets prédéterminés pour le passage du brouillard ou du gaz dans l'enceinte, l'installation étant agencée pour évacuer de l'eau de la face supérieure, et
- au moins un diffuseur de brouillard (16 ; 91, 92) agencé pour diffuser le brouillard qui est passé contre la face inférieure ou un brouillard qui comprend le gaz qui est passé contre la face inférieure.

2. Installation selon la revendication précédente dans laquelle la face supérieure (43) est inclinée, de préférence suivant sa direction longitudinale et/ou sa direction transversale.

3. Installation selon la revendication 1 dans laquelle la face supérieure est horizontale.

4. Installation selon au moins l'une quelconque des revendications précédentes dans laquelle la face supérieure (43) présente des cavités (76) de retenue d'eau, telles que des alvéoles.

5. Installation selon au moins l'une quelconque des revendications précédentes dans laquelle la paroi délimite une enceinte (54) de forme générale plate.

6. Installation selon au moins l'une quelconque des revendications précédentes dans laquelle la paroi délimite une enceinte (54) qui présente au moins un orifice (56) d'évacuation d'eau, de préférence l'enceinte présentant un côté d'extrémité (48) et deux côtés latéraux (50) présentant chacun un orifice (56) d'évacuation d'eau.

7. Installation selon au moins l'une quelconque des revendications précédentes dans laquelle les conduits internes sont par exemple agencés suivant un montage en parallèle et de préférence en communication mutuelle.

8. Installation selon au moins l'une quelconque des revendications précédentes dans laquelle la paroi délimite une enceinte (44) qui présente une forme générale rectangulaire en plan et au moins deux biseaux (52) entamant un côté de l'enceinte opposé à un côté dans lequel débouchent des conduits d'entrée (68) et de sortie (70) du brouillard.

9. Installation selon au moins l'une quelconque des revendications précédentes, comprenant un étalage (93) de produits distinct de la paroi.

10. Installation selon la revendication précédente, dans laquelle la paroi (23) sépare deux compartiments (21, 22) situés l'un sur l'autre et formant un réservoir (20), les moyens d'évacuation de l'eau (32) étant situés au niveau du compartiment supérieur (21), les moyens (25) pour faire passer un brouillard ou un gaz étant situés au niveau du compartiment inférieur (22), le réservoir étant situé au-dessous de l'étalage (93).

11. Installation selon l'une quelconque des revendications précédentes, comprenant en outre un dispositif (61) produisant le brouillard ou le gaz.

12. Procédé pour rafraîchir des produits (15) dans lequel, au moyen d'une installation selon l'une quelconque des revendications précédentes :
- on fait passer un brouillard ou un gaz contre la face inférieure (45) de la paroi de l'installation (42 ; 23), la face supérieure (43) étant recouverte de glace, puis
- on diffuse le brouillard ou un brouillard qui comprend le gaz sur des produits (15) à rafraîchir.

## Patentansprüche

1. Anlage (2; 20) zum Auffrischen von Produkten (15), dergestalt, dass sie aufweist:
- Mittel (40; 22, 25), um einen Nebel oder ein Gas gegen eine untere Fläche (45) einer Wand (42; 23), die eine obere Fläche (43) allgemeiner flächiger Form zur Aufnahme der Produkte aufweist, zu leiten, wobei die Wand einen Raum (54) begrenzt, der wenigstens zwei innere Kanäle (64, 66) aufweist, die vorbestimmte Strecken für das Leiten des Nebels oder des Gases in den Raum definieren, wobei die Anlage eingerichtet ist, um Wasser von der oberen Fläche abzulassen, und
- wenigstens einen Nebelzerstäuber (16; 91, 92), der eingerichtet ist, den Nebel, der gegen die untere Fläche geleitet wird, oder einen Nebel, der das Gas enthält, das gegen die untere Fläche geleitet wird, zu zerstäuben.

2. Anlage nach dem vorhergehenden Anspruch, wobei die obere Fläche (43) geneigt ist, bevorzugt in ihrer Längsrichtung und/oder ihrer Querrichtung.

3. Anlage nach Anspruch 1, wobei die obere Fläche horizontal ist.

4. Anlage nach mindestens einem der vorhergehenden Ansprüche, wobei die obere Fläche (43) Vertiefungen (76) zum Rückhalten von Wasser, wie Waben, aufweist.

5. Anlage nach mindestens einem der vorhergehenden Ansprüche, wobei die Wand einen Raum (54) allgemeiner flächiger Form begrenzt.

6. Anlage nach mindestens einem der vorhergehenden Ansprüche, wobei die Wand einen Raum (54) begrenzt, der wenigstens eine Öffnung (56) zum Ablassen von Wasser aufweist, wobei der Raum bevorzugt eine Endseite (48) und zwei Seitenwände (50) aufweist, die jeweils eine Öffnung (56) zum Ablassen von Wasser aufweisen.

7. Anlage nach mindestens einem der vorhergehenden Ansprüche, wobei die inneren Kanäle zum Beispiel gemäß einer Parallelanordnung und bevorzugt in Verbindung miteinander eingerichtet sind.

8. Anlage nach mindestens einem der vorhergehenden Ansprüche, wobei die Wand einen Raum (44) begrenzt, der eine allgemeine, im Grundriss rechteckige Form und wenigstens zwei Abschrägungen (52) aufweist, die an einer Seite des Raumes beginnen, die einer Seite gegenüberliegt, in der Kanäle zum Einlassen (68) und zum Auslassen (70) des Nebels ausmünden.

9. Anlage nach mindestens einem der vorhergehenden Ansprüche, aufweisend eine Produkt-Auslage (93), die von der Wand verschieden ist.

10. Anlage nach dem vorhergehenden Anspruch, wobei die Wand (23) zwei Fächer (21, 22) trennt, die übereinander liegen und einen Tank (20) bilden, wobei die Mittel zum Ablassen des Wassers (32) sich im Bereich des oberen Fachs (21) befinden, wobei die Mittel (25) zum Leiten eines Nebels oder eines Gases sich im Bereich des unteren Fachs (22) befinden, wobei der Tank sich unterhalb der Auslage (93) befindet.

11. Anlage nach einem der vorhergehenden Ansprüche, ferner aufweisend eine Vorrichtung (61), die den Nebel oder das Gas erzeugt.

12. Verfahren zum Auffrischen von Produkten (15), bei dem, mittels, einer Anlage nach einem der vorhergehenden Ansprüche:
- ein Nebel oder ein Gas gegen die untere Fläche (45) der Wand der Anlage (42; 23) geleitet wird, wobei die obere Fläche (43) mit Eis bedeckt ist, und anschließend
- der Nebel oder ein Nebel, der das Gas enthält, auf den aufzufrischenden Produkten (15) zerstäubt wird.

## Claims

1. Installation (2; 20) for cooling products (15), such as it comprises:
- means (40; 22, 25) for passing a mist or a gas against a lower face (45) of a wall (42; 23) having an upper face (43) of generally planar shape intended to receive the products, the wall delimiting an enclosure (54) which has at least two internal ducts (64, 66) defining predetermined paths for the passage of the mist or gas in the enclosure, the installation being arranged to evacuate water from the upper face, and
- at least one mist diffuser (16; 91, 92) arranged to diffuse the mist which has passed against the lower face or a mist which comprises the gas which has passed against the lower face.

2. Installation according to the preceding claim, wherein the upper face (43) is inclined, preferably along its longitudinal direction and/or its transverse direction.

3. Installation according to claim 1 wherein the upper face is horizontal.

4. Installation according to at least any one of the preceding claims wherein the upper face (43) has cavities (76) for retaining water, such as cells.

5. Installation according to at least any one of the preceding claims, in which the wall delimits an enclosure (54) of generally flat shape.

6. Installation according to at least any one of the preceding claims, wherein the wall delimits an enclosure (54) which has at least one orifice (56) for discharging water, preferably the enclosure having an end side (48) and two lateral sides (50) each having an orifice (56) for draining water.

7. Installation according to at least any one of the preceding claims wherein the internal ducts are for example arranged in a parallel connection and preferably in mutual communication.

8. Installation according to at least any one of the preceding claims, wherein the wall delimits an enclosure (44) which has a generally rectangular and planar shape and at least two bevels (52) starting on one side of the enclosure opposite to one side in which the inlet (68) and outlet (70) conducts of the mist discharge.

9. Installation according to at least any one of the preceding claims, comprising a display (93) of products separate from the wall.

10. Installation according to the preceding claim, wherein the wall (23) separates two compartments (21, 22) located one on top of the other and forming a reservoir (20), the water discharge means (32) being located at the level of the upper compartment (21), the means (25) for passing a mist or a gas being located at the level of the interior compartment (22), the reservoir being located below the display (93) .

11. Installation according to at least any one of the preceding claims, further comprising a device (61) producing the mist or gas.

12. A method for cooling products (15) wherein, by means of an installation according to any one of the preceding claims:
- a mist or gas is passed against the lower face (45) of the wall of the installation (42; 23), the upper face (43) being covered with ice, then
- the mist or a mist which comprises the gas is diffused on the products (15) to be cooled.
